# EUROPÄISCHE PATENTSCHRIFT

(11) **EP 0 729 307 B1**
(45) Veröffentlichungstag und Bekanntmachung des Hinweises auf die Patenterteilung: **12.06.2002**
(21) Anmeldenummer: 95900696.6
(22) Anmeldetag: 10.11.1994
(51) Int. Cl.: A43B 13/20

(54) **SCHUHSOHLE**
SHOE SOLE
SEMELLE DE CHAUSSURE

(30) Priorität: 16.11.1993 DE 4339105
(43) Veröffentlichungstag der Anmeldung: 04.09.1996
(73) Patentinhaber: Engros-Schuhhaus AG, CH-8953 Dietikon (CH); Heinrich Deichmann-Schuhe GmbH & Co. KG, 49359 Essen (DE)
(72) Erfinder: MATHIS, Christian, CH-7250 Klosters-Platz (CH)
(74) Vertreter: Dreiss, Fuhlendorf, Steimle & Becker
(86) Internationale Anmeldenummer: EP9403712
(87) Internationale Veröffentlichungsnummer: WO9513718

(56) Entgegenhaltungen:
- EP-A- 0 062 622
- WO-A-91/16831
- WO-A-93/18677
- FR-A- 2 413 893
- FR-A- 2 452 889
- GB-A- 2 114 425
- US-A- 4 446 634

## Beschreibung

Die Erfindung betrifft eine Schuhsohle mit den Merkmalen des Oberbegriffes von Anspruch 1.

Es sind bereits Schuhsohlen bekannt, die den Tragekomfort von Schuhen verbessern, indem beim Gehen oder Laufen Fersenauftritte gedämpft werden (vgl. WO93/18677; EP-A-0062622).
Bei diesen Konstruktionen sind in eine Zwischensohle zwei mit einer Flüssigkeit gefüllte Kammern integriert, von denen die eine im Fersenbereich und die andere zumindest teilweise im Bereich des Fussgewölbes plaziert ist. Beide Kammern kommunizieren über einen bzw. mehrere Verbindungskanäle.

Beim Gehen oder Laufen bewirken die auf den Fersenteil einwirkenden Stöße, dass ein Teil der Flüssigkeit aus der hinteren Kammer in die vordere Kammer verdrängt wird. Beim Abrollen des Fußes von der Ferse auf den Fußballen wird hingegen Flüssigkeit aus der vorderen Kammer in die hintere Kammer zurückgepumpt und zwar dadurch, dass die vordere Kammer durch den Vorderfuß zumindest teilweise zusammengedrückt wird.

Eine Konstruktionsvariante solcher Schuhsohlen ist im Oberbegriff des Anspruches 1 erläutert und Gegenstand der WO91/16831. Der konstruktive Unterschied zu den vorbeschriebenen Schuhsohlen besteht hierbei im wesentlichen darin, dass in der Zwischensohle anstelle von miteinander kommunizierenden Kammern Ausnehmungen vorgesehen sind, in die jeweils ein Flüssigkeitsbehälter formschlüssig eingesetzt ist, wobei die vordere Kammer im Ballenbereich des Fußes vorgesehen ist. Die Kammern sind über eine Verbindungsleitung miteinander verbunden sind, der eine spezielle Ventilvorrichtung zugeordnet ist, durch die beim Fersenauftritt der Sohlenbereich entlang der Verdrängungsstrecke der Flüssigkeit zwischen beiden Behältern gleichfalls abgestützt, beim Abrollen des Fußes diese Abstützung dieses Sohlenbereiches jedoch aufgehoben wird.

Bei dieser Sohlenkonstruktion resultiert aus dem Hin- und Herpumpen von Flüssigkeit unter Druckbelastung der Flüssigkeitsbehälter durch den Fuß der Nachteil, dass insbesondere beim Abrollen des Fußes bzw. beim Aufsetzen des Fußballens Bewegungsenergie des Fußes absorbiert wird, weil der vordere Behälter von sich aus Flüssigkeit nur in vernachlässigbar kleiner Menge in den fersenseitigen Behälter wieder zurückpumpt. Diese Schuhsohlen vermitteln deshalb in etwa das Gefühl, auf lehmigem Boden zu gehen, indem zwar Stöße absorbiert werden, zugleich aber auch, aufgrund dessen, dass beim Abrollen des Fußes Flüssigkeit wieder in den hinteren Flüssigkeitsbehälter zurückgepumpt werden muß, die Fußbewegung entsprechend behindert wird.

Ein weiterer, wesentlicher Nachteil aller erläuterten, bekannten Sohlenkonstruktionen besteht darin, dass sie ihre dämpfende Wirkung weitgehend verlieren und dementsprechend hart werden, wenn der Fuß flach aufgesetzt und belastet wird, da dann die im wesentlichen inkompressible Flüssigkeit nicht mehr vom einen in den anderen Flüssigkeitsbehälter ausweichen kann.

Es ist deshalb Aufgabe der Erfindung, eine Schuhsohle mit den im Oberbegriff des Anspruches 1 erläuterten Konstruktionsmerkmalen so zu verbessern, dass in der Abrollbzw. Abstoßphase des Fußes kein ermüdender Kraftaufwand abverlangt wird.

Diese Aufgabe wird erfindungsgemäß durch die kennzeichnenden Merkmale des Anspruches 1 gelöst.

Dementsprechend handelt es sich um eine konstruktive Lösung, bei der die ausschließlich im Bereich des Fußgewölbes vorgesehene vordere Ausnehmung eine ballonartig elastisch aufweitbaren Behälter enthält, der in entspanntem Zustand in dieser Ausnehmung einen möglichst kleinen Volumenanteil einnimmt.
Zum einen ist dadurch sichergestellt, dass dieser Behälter in aufgepumptem Zustand durch einen Auftrittsstoß nicht sofort von unten an die Fußsohle angepresst wird, zum anderen wird das Medium beim Abrollen des Fußes ausschließlich durch die beim elastischen Aufweiten des Behälters gespeicherte Rückstellkraft bei dessen Entspannung bzw. Rückverformung in den fersenseitigen Behälter gänzlich selbsttätig wieder zurückgepumpt.

Bei der Abroll- bzw. Abstoßphase wird somit kein vom Fuß zusätzlich auf den vorderen Behälter zu übertragender Kraftaufwand benötigt und dadurch der Laufkomfort erheblich verbessert.

Auch für den Fall, dass als Medium eine Flüssigkeit vorgesehen ist, wird die Sohle ihre dämpfende Eigenschaft auch dann nicht verlieren, wenn der Fuß unter Belastung flach aufgesetzt wird. Dies bedeutet, dass sich die Sohle im Bereich des Fußgewölbes darin auch nicht verhärten wird.

Vorteilhafte Ausgestaltungen der Erfindung sind Gegenstand der Unteransprüche.

Damit das Medium schnell in den ersten Behälter zurückströmt, können zwischen beiden Behältern zwei Kanäle vorgesehen sein, wovon einer mittels eines Rückschlagventils in Richtung des zweiten Behälter verschließbar ist. Dieser weitere Kanal wirkt dann als sogenannter "Bypass" beim Rückströmen der Flüssigkeit in den im Fersenbereich liegenden Behälter.

Durch einstellbare Kanalquerschnitte lassen sich die Dämpfungseigenschaften einstellen. Mit kleiner werdendem Querschnitt des Verbindungskanals erhöht sich dann die Dämpfungswirkung des im Fersenbereich liegenden Behälters.

Mit einem vorspannbaren Rückschlagventil im Verbindungskanal lässt sich eine größere Energiemenge absorbieren, da je nach Vorspannkraft zunächst ein gewisser Druck im einen Behälter aufgebaut werden muss, bevor das Medium in den anderen Behälter verdrängt wird. Vorteilhafterweise ist das zu pumpende Medium eine Flüssigkeit. Sie sollte eine relativ temperaturunabhängige Viskosität haben. Vorteilhafterweise sind vor allem biologisch abbaubare Öle oder Wasser, mit einem Frostschutzmittel vermischt, einsetzbar.

In einer einfachen Ausgestaltung der Erfindung ist der erste Behälter zylindrisch oder rotationssymmetrisch und in radialer Richtung nicht verformbar, so dass er bspw. die Gestalt eines zieharmonikaartigen Balgs hat, der sich lediglich in vertikaler Richtung verformen lässt.

Die Ausnehmungen, in denen sich die Behälter befinden, können, gemäß Anspruch 13, gleichzeitig Pumpenraum für ein Ventilationssystem sein, bei dem Luft über den mit der Atmosphäre verbindbaren und durch Druckbelastung elastisch verformbaren Pumpenraum über Luftführungskanäle in das Schuhinnere förderbar ist.

Im folgenden wird die Erfindung anhand der in der Zeichnung dargestellten Ausführungsbeispiele im einzelnen beschrieben.

Es zeigen:
- Figur 1: einen Schnitt eines ersten Ausführungsbeispiels einer erfindungsgemäßen Schuhsohle, entlang Linie I-I der Fig.2 gesehen,
- Figur 2: einen Längsschnitt der Schuhsohle, entlang der Linie II-II der Figur 1 gesehen,
- Figur 3: eine Darstellung ähnlich Figur 1 des Fersenbereichs einer weiteren Ausführungsform der Erfindung.

Eine in der Zeichnung dargestellte Schuhsohle 10 besteht aus einer Laufsohle 12, einer Brandsohle 14 und einer dazwischen liegenden Zwischensohle 16. Die Zwischensohle 16, die in Figur 1 in der Draufsicht dargestellt ist, weist im Fersenbereich 18 eine erste Ausnehmung 20 auf und zwischen Fersenbereich 18 und Ballenbereich 22 ist auf der medialen Seite, also im Bereich des Fußgewölbes 24, eine zweite Ausnehmung 26, die mit der ersten Ausnehmung 20 verbunden ist.

Die erste Ausnehmung 20 dient zur Aufnahme eines ersten Behälters 28, der durch Druckbelastung mit der Ferse axial komprimierbar ist. Dieser erste Behälter 28 ist vorzugsweise zylindrisch oder rotationssymmetrisch und in radialer Richtung nicht verformbar. In einer einfachen Ausgestaltung ist dieser Behälter 28 ein in vertikaler Richtung komprimierbarer Balg, wie in Figur 2 dargestellt. Die zweite Ausnahmung 26 dient zur Aufnahme eines zweiten Behälters 30, der gegen seine Materialspannung ballonartig aufweitbar ist.

Im entspannten Zustand nimmt der zweite Behälter 30 ein möglichst kleines Volumen ein. Beide Behälter 28 und 30 sind über einen ersten Verbindungskanal 32 miteinander verbunden, so daß beim Umpumpen des Mediums in den zweiten Behälter 30 dieser aufgepumpt wird. Der Querschnitt des ersten Kanals 32 ist beispielsweise mittels einer eine Drossel 33 bildenden, von außen bedienbaren Schraube 34, einstellbar. Dabei sind einfachheitshalber nicht dargestellte Mittel vorgesehen, die ein Verdrehen der Schraube 34 und damit eine Änderung des Querschnitts verhindern.

In dem in Figur 3 dargestellten Ausführungsbeispiel ist ein zweiter Kanal 36, parallel zum ersten Kanal 32, vorgesehen. Der zweite Kanal 36 ist mittels eines Rückschlagventils 38 in Richtung des zweiten Behälters 30 verschließbar, so daß das in den Behältern 28 und 30 enthaltene Medium nur über den ersten Kanal 32 vom ersten in den zweiten Behälter bei Druckbelastung durch die Ferse gepumpt werden kann, aber bei Entlastung der Ferse durch beide Kanäle 32 und 36 in den ersten Behälter 28 zurückströmen kann. Der zweite Kanal 36 hat somit Bypassfunktion beim Rückströmen des Mediums in den ersten Behälter 28.

Damit das Medium schnell zurückströmt, kann der zweite Kanal 36 einen größeren Querschnitt haben als der erste Kanal 32. Zur Beeinflussung der Rückströmgeschwindigkeit kann es vorgesehen sein, auch den Querschnitt des zweiten Kanals 36 mit nicht dargestellten Mitteln einstellbar auszugestalten.

In einer weiteren, nicht dargestellten Ausführungsform weist der erste Kanal ein weiteres Rückschlagventil auf, das in Richtung des zweiten Behälters öffnet. Dann wird bei Druckbelastung durch die Ferse das Medium aus dem ersten Behälter über den ersten Kanal in den zweiten Behälter gepumpt und strömt bei Druckentlastung nur durch den zweiten Kanal in den ersten Behälter zurück. Weiterhin ist vorgesehen, daß ein solches Rückschlagventil in dem ersten Kanal vorspannbar ist, so daß es erst öffnet, wenn sich in dem ersten Behälter ein durch die Vorspannung bestimmter Druck aufgebaut hat. Dadurch ist eine größere Energieabsorption und damit eine bessere Dämpfung von Stößen möglich. Es können auch Mittel vorgesehen sein, mit denen die Vorspannung einstellbar ist, so daß die Dämpfungseigenschaften der erfindungsgemäßen Schuhsohle einerseits durch die Drossel 33 und andererseits durch die Vorspannung des Rückschlagventils in dem ersten Kanal 32 einstellbar ist.

Das zu pumpende Medium ist vorzugsweise eine Flüssigkeit, die eine relativ temperaturunabhängige Viskosität hat. Wasser mit Frostschutzmitteln vermischt oder biologisch abbaubare Öle sind hierbei zu bevorzugen.

Wie in den Figuren 1 und 2 dargestellt, bilden die Ausnehmungen 20 und 26, in denen sich die Behälter 28 und 30 befinden, Teil eines Pumpenraums 40 eines Ventilationssystems. Der Pumpenraum 40 wird einerseits durch die Ausnehmungen 20 und 26 und andererseits durch die Brandsohle 14 begrenzt. Die Brandsohle 14 weist Lufteintrittsöffnungen 42 auf, die mittels Ventilzungen 44 verschließbar sind. Luft tritt über die Lufteintrittsöffnungen 42 in den Pumpenraum 40 ein, der bei Druckbelastung elastisch komprimiert wird und die Luft über eine Luftauslaßöffnung 46 und ein Rückschlagventil 48 in Luftführungskanäle 50 preßt. Die Luftführungskanäle 50 verlaufen im Mittelfußbereich im wesentlichen parallel zu dem ersten und zweiten Kanal 32 und 36 und entlang der zweiten Ausnehmung 26. Im Zehen- bzw. Ballenbereich ist die Brandsohle 14 perforiert oder mit Löchern 51 ausgestaltet, so daß die in die Luftführungskanäle 50 gepreßte Luft in den vorderen Teil des Schuhs entweichen kann. Sämtliche Öffnungen und Kanäle des Ventilationssystems können sehr große Querschnitte aufweisen, da das Ventilationssystem keinerlei Dämpfungseigenschaften übernehmen muß.

Mit dem Ventilationssystem wird nicht nur eine Belüftung des Fußes bewirkt, sondern auch die Abfuhr von eventuell auftretender Wärme in der Schuhsohle, beispielsweise durch Erwärmung der bei jedem Schritt zwischen den Behältern 28 und 30 hin- und herströmenden Flüssigkeit.

## Patentansprüche

1. Schuhsohle mit einer zwischen einer Laufsohle (12) und einer Brandsohle (14) liegenden Zwischensohle (16), in der im Fersenbereich (18) ein erster Behälter (28) und im vom Fersenbereich (18) abgewandten Bereich ein zweiter Behälter (30) vorgesehen ist, die, ein strömungsfähiges Medium enthaltend, über einen ersten Kanal (32) miteinander kommunizieren und jeweils in einer Ausnehmung (20, 26) der Zwischensohle (16) angeordnet sind, wobei der erste Behälter (28) unter Druckeinwirkung durch die Ferse komprimierbar und der zweite Behälter (30) durch das aus dem ersten Behälter (28) verdrängte Medium gegen seine Materialspannung aufweitbar ist, **dadurch gekennzeichnet, dass** der zweite Behälter (30) medial ausschließlich im Bereich des Fußgewölbes (24) angeordnet ist, in der Ausnehmung (26) in entspanntem Zustand einen möglichst kleinen Volumenanteil derselben einnimmt, und durch das Medium ballonartig aufweitbar ist, dass der Querschnitt des ersten Kanals (32) durch ein erstes Mittel einstellbar ist und dass ein zweites Mittel vorgesehen ist, das eine Änderung des eingestellten Kanalquerschnittes verhindert.

2. Schuhsohle nach Anspruch 1, **dadurch gekennzeichnet, dass** zwischen dem ersten und dem zweiten Behälter (28, 30) neben dem ersten Kanal (32) ein zweiter Kanal (36) vorgesehen ist, wobei der zweite Kanal (36) mittels eines Rückschlagventils (38) in Richtung des zweiten Behälters (30) verschliessbar ist.

3. Schuhsohle nach Anspruch 2, **dadurch gekennzeichnet, dass** im ersten Kanal (32) ein weiteres Rückschlagventil vorgesehen ist, das in Richtung des zweiten Behälters (30) öffnet.

4. Schuhsohle nach Anspruch 3, **dadurch gekennzeichnet, dass** das Rückschlagventil im ersten Kanal (32) vorspannbar ist.

5. Schuhsohle nach einem der vorhergehenden Ansprüche, **dadurch gekennzeichnet, dass** der Querschnitt des ersten Kanals (32) einstellbar ist.

6. Schuhsohle nach einem der Ansprüche 2 bis 5, **dadurch gekennzeichnet, dass** der zweite Kanal (36) einen größeren Querschnitt hat, als der erste Kanal (32).

7. Schuhsohle nach einem der vorhergehenden Ansprüche 2 bis 6, **dadurch gekennzeichnet, dass** der Querschnitt des zweiten Kanals (36) einstellbar ist.

8. Schuhsohle nach einem der vorhergehenden Ansprüche, **dadurch gekennzeichnet, dass** das Medium eine Flüssigkeit ist.

9. Schuhsohle nach Anspruch 8, **dadurch gekennzeichnet, dass** die Flüssigkeit ein biologisch abbaubares Öl ist.

10. Schuhsohle nach Anspruch 8, **dadurch gekennzeichnet, dass** die Flüssigkeit mit einem Frostschutzmittel vermischtes Wasser ist.

11. Schuhsohle nach einem der vorhergehenden Ansprüche, **dadurch gekennzeichnet, dass** der im Fersenbereich in der Zwischensohle (16) vorgesehene erste Behälter (28) zylindrisch oder rotationssymmetrisch und in radialer Richtung im wesentlichen nicht verformbar ist.

12. Schuhsohle nach einem der vorhergehenden Ansprüche, **dadurch gekennzeichnet, dass** die beiden Behälter (28, 30) auswechselbar sind.

13. Schuhsohle nach einem der vorhergehenden Ansprüche, **dadurch gekennzeichnet, dass** auch der erste Behälter (28) in einer Ausnehmung (20) angeordnet ist und dass beide, die Behälter (28, 30) aufnehmenden Ausnehmungen (20, 26) Teil eines Pumpenraumes (40) für ein Ventilationssystem sind, bei dem Luft über den mit der Atmosphäre verbindbaren und durch Druckbelastung elastisch verformbaren Pumpenraum (40) über Luftführungskanäle (50) in das Schuhinnere förderbar ist.

14. Schuhsohle nach Anspruch 13, **dadurch gekennzeichnet, dass** die Luftführungskanäle (50) im Mittelfussbereich verlaufen und dass die Luft über eine von der den ersten Behälter (28) aufnehmenden Ausnehmung (20) ausmündenden und ein Rückschlagventil (48) enthaltenden Luftauslassöffnung (46) in die Luftführungskanäle (50) geführt wird.

## Claims

1. Shoe sole comprising an intermediate sole (16) laid between an outsole (12) and an insole (14), and being equipped with a first compartment (28) in the heel region (18) and with a second compartment (30) in the region facing opposite to said heel region (18), and said compartments, comprising a fluid medium, communicating with each other via a first channel (32) and being arranged in a recess (20, 26) respectively of said intermediate sole(16), whereby said first compartment (28) is compressible as a result of pressure exerted by the heel, and said second compartment (30) is expandable by the medium displaced from said first compartment (28) against the tension of the material of said second compartment (30), **characterized in that** said second compartment (30) is arranged in the medial portion exclusively in the region of the foot arch (24) and that said compartment (30) occupies the least possible volume of said recess (26) in a relaxed condition and is expandable by said medium in a balloon-shaped manner, that the cross-section of the first channel (32) is adjustable by a first means and that a second means is provided which inhibits a change of the adjusted cross-section.

2. Shoe sole according to claim 1, **characterized in that** a second channel (36) is provided between said first and said second compartment (28, 30) adjacent to said first channel (32), whereby said second channel (36) is closable by means of a non-return valve (38) in the direction of said second compartment (30).

3. Shoe sole according to claim 2, **characterized in that** an additional non-return valve is provided in said first channel (32) which opens in the direction of said second compartment (30).

4. Shoe sole according to claim 3, **characterized in that** said non-return valve in said first channel (32) is pretensionable.

5. Shoe sole according to one of the preceding claims, **characterized in that** the cross section of said first channel (32) is adjustable.

6. Shoe sole according to one of claims 2 to 5, **characterized in that** said second channel (36) has a larger cross section than said first channel (32).

7. Shoe sole according to one of the preceding claims 2 to 6, **characterized in that** the cross section of said second channel (36) is adjustable.

8. Shoe sole according to one of the preceding claims, **characterized in that** the medium is a liquid.

9. Shoe sole according to claim 8, **characterized in that** the liquid is a biodegradable oil.

10. Shoe sole according to claim 8, **characterized in that** said liquid is water mixed with an antifreeze.

11. Shoe sole according to one of the preceding claims, **characterized in that** said first compartment (28) which is provided in said heel region of said intermediate sole(16) is cylindrical or axial symmetrical and essentially not deformable in radial direction.

12. Shoe sole according to one of the preceding claims, **characterized in that** both compartments (28, 30) are exchangeable.

13. Shoe sole according to one of the preceding claims, **characterized in that** also said first compartment (28) is provided in a recess (20) and that both recesses (20, 26) housing the compartments (28, 30) are part of a pump room (40) for a ventilation system in which air is transmittable via said pump room (40) which is connectabled to the atmosphere and deformable elastically by means of pressure via air-conducting channels (50) into the inner region of the shoe.

14. Shoe sole according to claim 13, **characterized in that** said air-conducting channels (50) run in the medium foot region and that the air is conveyed via all air outlet opening (46) into said air conveying channels (50), said air outlet opening (46) being open to the outside from said recess (20) which houses said first compartment (28) and having a non-return valve (48).

## Revendications

1. Semelle pour chaussure comprenant une semelle intermédiaire (16) disposée entre une semelle extérieure (12) et une semelle intérieure (14), dans laquelle est prévu un premier logement (28) dans la zone du talon (18) et un deuxième logement (30) dans la zone écartée de la zone du talon (18), lesquels, contenant un milieu capable de s'écouler, communiquent l'un avec l'autre par l'intermédiaire d'un premier canal (32) et sont disposés chacun dans une cavité (20, 26) de la semelle intermédiaire (16), sachant que le premier logement (28) peut être comprimé sous l'effet de la pression exercée par le talon et le deuxième logement (30) peut, à l'encontre de la tension exercée par le matériau, se dilater sous l'effet du milieu poussé hors du premier logement (28), **caractérisée en ce que** le deuxième logement (30) est disposé dans une zone médiale exclusivement dans la zone de la cambrure du pied (24), occupe à l'état détendu dans la cavité (26) une part de volume aussi faible que possible de celle-ci et peut se dilater à la manière d'un ballon sous l'effet du milieu, **en ce que** la section du premier canal (32) peut être réglée par un premier moyen et **en ce qu'**il est prévu un deuxième moyen qui empêche une variation de la section régulée du canal.

2. Semelle pour chaussure selon la revendication 1, **caractérisée en ce qu'**il est prévu un deuxième canal (36) juxtaposé au premier canal (32) entre le premier et le deuxième logement (28, 30), sachant que le deuxième canal (36) peut être fermé par un clapet anti-retour en direction du deuxième logement (30).

3. Semelle pour chaussure selon la revendication 2, **caractérisée en ce que**, dans le premier canal (32), il est prévu un clapet anti-retour supplémentaire, qui ouvre en direction du deuxième logement (30).

4. Semelle pour chaussure selon la revendication 3, **caractérisée en ce que** le clapet anti-retour peut être mis sous précontrainte dans le premier canal (32).

5. Semelle pour chaussure selon l'une des revendications précédentes, **caractérisée en ce que** la section du premier canal (32) est réglable.

6. Semelle pour chaussure selon l'une des revendications 2 à 5, **caractérisée en ce que** le deuxième canal (36) a une section supérieure à celle du premier canal (32).

7. Semelle pour chaussure selon l'une des revendications précédentes 2 à 6, **caractérisée en ce que** la section du deuxième canal (36) est réglable.

8. Semelle pour chaussure selon l'une des revendications précédentes, **caractérisée en ce que** le milieu est un liquide.

9. Semelle pour chaussure selon la revendication 8, **caractérisée en ce que** le liquide est une huile biodégradable.

10. Semelle pour chaussure selon la revendication 8, **caractérisée en ce que** le liquide est de l'eau mélangée à un antigel.

11. Semelle pour chaussure selon l'une des revendications précédentes, **caractérisée en ce que** le premier logement (28) prévu dans la semelle intermédiaire (16) dans la zone du talon est un logement cylindrique ou à symétrie de rotation et ne peut pratiquement pas se déformer dans le sens radial.

12. Semelle pour chaussure selon l'une des revendications précédentes, **caractérisée en ce que** les deux logements (28, 30) sont interchangeables.

13. Semelle pour chaussure selon l'une des revendications précédentes, **caractérisée en ce que** le premier logement (28) est également disposé dans une cavité (20) et **en ce que** les deux cavités (20, 26) destinées à recevoir les logements (28, 30) sont une partie d'un compartiment de pompage (40) pour un système de ventilation, dans lequel l'air peut être acheminé vers l'intérieur de la chaussure par des canaux de guidage de l'air (50) par l'intermédiaire du compartiment de pompage (40) susceptible de communiquer avec l'atmosphère et élastiquement déformable sous l'effet d'une sollicitation de pression.

14. Semelle pour chaussure selon la revendication 13, **caractérisée en ce que** les canaux de guidage de l'air (50) sont réalisés dans la zone centrale du pied et **en ce que** l'air est acheminé vers les canaux de guidage de l'air (50) par l'intermédiaire d'un orifice de sortie (46) muni d'un clapet anti-retour (48) et débouchant dans la cavité (20) destinée à recevoir le premier logement (28).
